# EUROPÄISCHE PATENTSCHRIFT

(11) **EP 3 808 216 B1**
(45) Veröffentlichungstag und Bekanntmachung des Hinweises auf die Patenterteilung: **28.08.2024**
(21) Anmeldenummer: 20199764.0
(22) Anmeldetag: 02.10.2020
(51) Int. Cl.: A47B 88/457, A47C 31/00, A47F 10/00

(54) **SYSTEM UMFASSEND EIN MÖBELTEILSTEUERUNGSMODUL UND EINE KONTROLLEINRICHTUNG**
SYSTEM COMPRISING A FURNITURE PART CONTROL MODULE AND A CONTROL DEVICE
SYSTÈME COMPRENANT UN MODULE DE COMMANDE DE PIÈCES DE MEUBLE ET UN DISPOSITIF DE CONTRÔLE

(30) Priorität: 17.10.2019 DE 202019105743 U
(43) Veröffentlichungstag der Anmeldung: 21.04.2021
(73) Patentinhaber: Grass GmbH, 6973 Höchst (AT)
(72) Erfinder: Mittwoch, Stephan, 6850 Dornbirn (AT); Martin, Tobias, 88279 Amtzell (DE)
(74) Vertreter: Otten, Roth, Dobler & Partner mbB Patentanwälte

(56) Entgegenhaltungen:
- EP-A1- 2 853 252
- CN-A- 110 324 487
- PROGRESSIVE AUTOMATION: "WiFi linear actuator Controller Kit with dual channels for parallel control of electric actuators", 11 June 2014 (2014-06-11), www.amazon.com, pages 1 - 6, XP055777725, Retrieved from the Internet <URL:https://www.amazon.com/Progressive-Automations-WIFI-Actuator-Control/dp/B00KXFMW5I#descriptionAndDetails> [retrieved on 20210218]
- LEATHER EXPRESSIONS: "Introducing the NEW Trionfo Sofa with BLUETOOTH Capabilities", YOUTUBE, 5 June 2019 (2019-06-05), pages 1 pp., XP054981441, Retrieved from the Internet <URL:https://www.youtube.com/watch?v=d4vYoPkvA7w> [retrieved on 20210219]
- LINAK: "Desk Control(TM) App - How to connect a Bluetooth adapter to an app", YOUTUBE, 3 December 2018 (2018-12-03), pages 1 pp., XP054981443, Retrieved from the Internet <URL:https://www.youtube.com/watch?v=zugHj77KRIY> [retrieved on 20210218]
- XIANG GAO: "How to Remote Control Linear Actuator Motor via Mobile Phone WiFi Controller", YOUTUBE, 1 July 2014 (2014-07-01), pages 1 pp., XP054981442, Retrieved from the Internet <URL:https://www.youtube.com/watch?v=KhmOlH0G_3E> [retrieved on 20210219]
- FIRGELLI AUTOMATIONS: "How to Build a Pop Up Drawer in Your Wine Cellar That Provides Hidden Storage", 19 July 2019 (2019-07-19), https://www.firgelliauto.com, pages 1 - 6, XP055777730, Retrieved from the Internet <URL:https://www.firgelliauto.com/blogs/news/how-to-build-a-pop-up-drawer-in-your-wine-cellar-that-provides-hidden-storage?_pos=16&_sid=1ad477f38&_ss=r> [retrieved on 20210218]

## Beschreibung

### Stand der Technik

Eine Sprachsteuerung zur Steuerung von Beleuchtungselementen an einem Möbelkorpus ist bekannt. Mittels der bekannten Sprachsteuerung kann ein Nutzer einen Sprachbefehl an eine Empfangseinheit der Sprachsteuerung senden, wobei die Empfangseinheit den Sprachbefehl umwandelt und eine Kontrolleinheit am Möbel ansteuert. Die Kontrolleinheit wiederum regelt aufgrund des Steuerungsbefehls der Empfangseinheit ein Beleuchtungselement, welches an einem Möbelkorpus angeordnet ist.

Bei der bekannten Sprachsteuerung ist eine Kopplung der Empfangseinheit und der Kontrolleinheit vergleichsweise aufwendig.

Die Patentanmeldung CN 110 324 487 A zeigt ein bekanntes System umfassend einen beweglichen Tisch, bei welchem eine Kopplung von Systemen zur Steuerung einer Bewegung des Tisches mittels eines 2D-Codes realisiert wird.

### Aufgabe und Vorteile der Erfindung

Der Erfindung liegt die Aufgabe zugrunde ein alternatives System umfassend eine externe Kontrolleinrichtung und ein Möbelteilsteuerungsmodul zum Steuern eines bewegbaren Möbelteils eines Möbels bereitzustellen. Insbesondere liegt der Erfindung die Aufgabe zugrunde ein System mit einem verbesserten Möbelteilsteuerungsmodul zum Steuern eines bewegbaren Möbelteils eines Möbels bereitzustellen, bei welchem eine Kopplung einer Sende- und Empfangseinheit des Möbelteilsteuerungsmoduls mit der externen Kontrolleinrichtung vereinfacht ist.

Diese Aufgabe wird durch die Merkmale des Anspruchs 1 gelöst.

In den abhängigen Ansprüchen sind vorteilhafte und zweckmäßige Ausführungsformen der Erfindung angegeben.

Die Erfindung geht von einem System umfassend eine externe Kontrolleinrichtung und ein Möbelteilsteuerungsmodul zum Steuern eines bewegbaren Möbelteils eines Möbels aus.

Ein wesentlicher Aspekt der Erfindung ist darin zu sehen, dass das Möbelteilsteuerungsmodul des Systems eine Sende- und Empfangseinheit aufweist, wobei die Sende- und Empfangseinheit eine Datenschnittstelle umfasst, wobei die Datenschnittstelle dazu ausgebildet ist, Informationen von einer externen Kontrolleinrichtung zu empfangen und Informationen an die externe Kontrolleinrichtung zu senden, wobei die Datenschnittstelle dazu ausgebildet ist, die Informationen drahtlos zu empfangen oder zu übermitteln, wobei das Möbelteilsteuerungsmodul ein Kontrollmodul aufweist, wobei das Kontrollmodul auf Basis der über die Datenschnittstelle von der Kontrolleinrichtung empfangenen Informationen das bewegbare Möbelteil steuert, wobei das Möbelteilsteuerungsmodul ein Identifikationsorgan aufweist, mittels welchem das Möbelteilsteuerungsmodul identifizierbar ist. Hierdurch ist eine vergleichsweise einfache Kopplung des Möbelteilsteuerungsmoduls mit der externen Kontrolleinrichtung ermöglicht.

Bevorzugterweise ist das Möbelteilsteuerungsmodul zum Steuern einer Beleuchtung eines bewegbaren Möbelteils und/oder einer Antriebsvorrichtung eines bewegbaren Möbelteils ausgebildet. Das Möbelteilsteuerungsmodul ist beispielsweise als ein Schubladensteuerungsmodul vorhanden. Denkbar ist auch, dass das Möbelteilsteuerungsmodul als ein Möbelteilbeleuchtungssteuerungsmodul oder als ein Schubladenbeleuchtungssteuerungsmodul ausgebildet ist.

Die Datenschnittstelle ist beispielsweise als eine elektromagnetische Sende- und Empfangsschnittstelle ausgebildet, zum Beispiel als eine Antenne. Die Datenschnittstelle ist beispielsweise eine Funkschnittstelle, zum Beispiel eine WLAN-Schnittstelle, eine Bluetooth-Schnittstelle und/oder eine NFC-Schnittstelle.

Vorteilhafterweise ist das Identifikationsorgan als ein zusätzliches, insbesondere als ein separates, beispielsweise von anderen Komponenten des Möbelteilsteuerungsmoduls unabhängiges Element vorhanden. Beispielsweise ist das Identifikationsorgan an einem Gehäuse des Möbelteilsteuerungsmoduls angebracht. Insbesondere ist das Identifikationsorgan auf ein Gehäuse des Möbelteilsteuerungsmoduls aufgebracht. Beispielsweise ist das Identifikationsorgan auf ein Gehäuse des Möbelteilsteuerungsmoduls aufgeklebt. Denkbar ist auch, dass ein Gehäuse des Möbelteilsteuerungsmoduls das Identifikationsorgan integral beinhaltet. Beispielsweise ist das Identifikationsorgan in eine Gehäusewand eines Gehäuses des Möbelteilsteuerungsmoduls eingelassen.

Erfindungsgemäß ist das Identifikationsorgan als ein RFID-Element ausgebildet. Hierdurch kann es für einen Nutzer unsichtbar am Möbelteilsteuerungsmodul angeordnet sein. Vorstellbar ist, dass das RFID-Element als ein RFID-Transponder vorhanden ist. Denkbar ist auch, dass das Identifikationsorgan auch als ein NFC-Element, insbesondere als ein NFC-Sende- und/oder Empfangselement ausgebildet ist.

Weiter wird vorgeschlagen, dass das Identifikationsorgan zusätzlich als ein Zeichen oder als ein Zeichenelement vorhanden ist, wobei das Zeichen oder das Zeichenelement opto-elektronisch auslesbar ausgebildet ist. Beispielsweise ist das Identifikationsorgan, insbesondere das Zeichen als ein Barcode und/oder als ein zweidimensionaler Strichcode, z.B. als ein QR-Code, vorhanden. Vorteilhafterweise ist das Identifikationsorgan dazu ausgebildet, von einer Kamera erfassbar und von einer Erkennungseinheit auslesbar oder auswertbar zu sein.

Denkbar ist auch, dass das opto-elektronisch auslesbare Identifikationsorgan als ein dreidimensionales Zeichen ausgebildet ist. Beispielsweise ist das Identifikationsorgan als ein Symbol oder als ein visuelles Zeichen vorhanden.

Außerdem ist es von Vorteil, dass das Identifikationsorgan an einer Außenseite eines Gehäuses, insbesondere an einer Außenseite einer Gehäusewand des Gehäuses, des Möbelteilsteuerungsmoduls angeordnet ist. Hierdurch ist es für ein insbesondere optisches Erkennungssystem vorteilhaft erreichbar.

Vorteilhafterweise ist das Identifikationsorgan unlösbar am Möbelteilsteuerungsmodul vorhanden. Beispielsweise ist das Identifikationsorgan unlösbar mit dem Gehäuse des Möbelteilsteuerungsmoduls verbunden. Vorteilhafterweise ist das Identifikationsorgan am Möbelteilsteuerungsmodul für einen Betrachter sichtbar angeordnet.

Von Vorteil erweist sich auch, dass das Möbelteilsteuerungsmodul ausgebildet ist, an eine Antriebsvorrichtung zum Antreiben eines bewegbaren Möbelteils, insbesondere auswechselbar, angeordnet zu werden. Beispielsweise besitzt das Möbelteilsteuerungsmodul ein Verbindungselement zum Verbinden des Möbelteilsteuerungsmoduls mit der Antriebsvorrichtung zum Antreiben des bewegbaren Möbelteils. Bevorzugterweise besitzt das Möbelteilsteuerungsmodul ein Verbindungsorgan zum Verbinden des Möbelteilsteuerungsmoduls mit einer Beleuchtungseinheit des bewegbaren Möbelteils, insbesondere mit einer Beleuchtungseinheit einer Zarge, insbesondere einer Seitenwand, des bewegbaren Möbelteils. Beispielsweise ist das Möbelteilsteuerungsmodul lösbar mit der Antriebsvorrichtung und/oder der Beleuchtungseinheit verbindbar.

Erfindungsgemäß umfasst das System ein Möbelteilsteuerungsmodul wie vorangegangen beschrieben und eine Kontrolleinrichtung, wobei die Kontrolleinrichtung dazu ausgebildet ist, eine Information des Identifikationsorgans auszulesen oder vom Identifikationsorgan zu empfangen, wobei das System dazu ausgebildet ist, die ausgelesene oder empfangene Information mit einer Datenbank abzugleichen, um damit eine Echtheit des Möbelteilsteuerungsmoduls zu verifizieren und bei Echtheit des Möbelteilsteuerungsmoduls eine Einbindung des Möbelteilsteuerungsmoduls in das System zuzulassen. Hierdurch ist eine insbesondere verbesserte Zuverlässigkeit einer Funktion des Systems gewährleistbar. Das System ist vorteilhafterweise als ein Möbelsystem vorhanden.

Vorstellbar ist auch, dass die Kontrolleinheit dazu ausgebildet ist, eine Information des Identifikationsorgan auszulesen oder vom Identifikationsorgan zu empfangen, wobei das System dazu ausgebildet ist, eine Echtheit der ausgelesenen oder empfangenen Information dadurch zu verifizieren, dass die Information auf ein definiertes Muster hin überprüft wird, beispielsweise indem eine Checksum der Information gebildet wird, wobei das System bei Echtheit des Möbelteilsteuerungsmoduls eine Einbindung des Möbelteilsteuerungsmoduls in das System zulässt.

Die Information ist beispielsweise als eine Seriennummer des Möbelteilsteuerungsmoduls, als ein auf das Möbelteilsteuerungsmodul abgestimmtes Kennwort und/oder als eine auf das Möbelteilsteuerungsmodul abgestimmte Kennnummer ausgebildet. Vorteilhafterweise umfasst die Datenbank Informationen verschiedener Möbelteilsteuerungsmodule, insbesondere Informationen verschiedener Möbelteilsteuerungsmodule einer einzigen Möbelteilsteuerungsmodul-Serie, beispielsweise Informationen verschiedener Möbelteilsteuerungsmodule eines einzigen Herstellers. Bevorzugterweise verifiziert das System die Echtheit der ausgelesenen Information dann, wenn die ausgelesene Information in der Datenbank enthalten ist.

Erfindungsgemäß weist die Kontrolleinrichtung des Systems eine Kontrolleinheit und eine Datenschnittstelle auf, wobei die Datenschnittstelle dazu ausgebildet ist, Daten vom Möbelteilsteuerungsmodul zu empfangen und Daten an das Möbelteilsteuerungsmodul zu senden, wobei die Kontrolleinheit ein Speichermodul aufweist, um Daten zu speichern, wobei die Kontrolleinrichtung eine Eingabeeinheit aufweist, um ein Datum durch einen Benutzer festzulegen, welche an das Möbelteilsteuerungsmodul gesendet werden soll. Beispielsweise ist ein Datum eine Lichtfarbe, eine Lichtstärke, eine Lichthelligkeit und/oder eine Beleuchtungsdauer. Bevorzugterweise ist die Datenbank im Speichermodul abgelegt oder abgespeichert.

Beispielsweise ist die Kontrolleinrichtung dazu ausgebildet, eine Konfiguration des Möbelteilsteuerungsmoduls, insbesondere eine Konfiguration der Antriebsvorrichtung und/oder eine Konfiguration der Beleuchtungseinheit mit welcher das Möbelteilsteuerungsmodul verbindbar ist, im Speichermodul abzulegen oder abzuspeichern. Vorteilhafterweise ist die Informationen ein Parameter der Konfiguration des Möbelteilsteuerungsmoduls, insbesondere ein Parameter der Konfiguration der Antriebsvorrichtung und/oder ein Parameter der Konfiguration der Beleuchtungseinheit. Vorstellbar ist, dass die Informationen als insbesondere vollständige Konfiguration des Möbelteilsteuerungsmoduls, insbesondere vollständige Konfiguration der Antriebsvorrichtung und/oder insbesondere vollständige Konfiguration der Beleuchtungseinheit vorhanden ist.

Von Vorteil erweist sich auch, die Kontrolleinrichtung des Systems als ein Mobilgerät ausgebildet ist, insbesondere als ein Mobiltelefon oder als ein Tablet. Bevorzugterweise umfasst die Kontrolleinrichtung einen Barcodescanner, einen QR-Code-Scanner und/oder einen NFC-Scanner.

Vorteilhafterweise ist die Kontrolleinrichtung des Systems dazu ausgebildet, über eine Internet-Datenverbindung mit der Datenbank in Verbindung zu treten.

Ebenfalls wird eine Antriebsvorrichtung zum Antreiben eines bewegbaren Möbelteils vorgeschlagen, wobei die Antriebsvorrichtung ein Möbelteilsteuerungsmodul des Systems nach einer der vorangegangen genannten Varianten umfasst, wobei das Möbelteilsteuerungsmodul ausgebildet ist, eine Antriebseinheit der Antriebsvorrichtung zu regeln und/oder zu kontrollieren. Vorteilhafterweise ist die Antriebsvorrichtung als eine Möbelantriebsvorrichtung ausgebildet.

Auch wird eine Zarge eines bewegbaren Möbelteils, insbesondere eine Zarge einer Schublade, mit einem Möbelteilsteuerungsmodul des Systems nach einer der vorangegangen genannten Varianten oder einer Antriebsvorrichtung wie vorangegangen genannt vorgeschlagen.

Vorteilhafterweise umfasst die Zarge eine Beleuchtungseinheit. Bevorzugterweise ist die Beleuchtungseinheit durch das Möbelteilsteuerungsmodul regelbar.

Weiter wird ein Möbel, insbesondere ein bewegbares Möbelteil, z.B. eine Schublade, mit einem Möbelteilsteuerungsmodul des Systems nach einer der vorangegangen genannten Varianten, mit einer Antriebsvorrichtung oder mit einer Zarge wie vorangegangen genannt vorgeschlagen.

Vorteilhafterweise umfasst das bewegbare Möbelteil, insbesondere die Schublade, zwei sich gegenüberliegende und voneinander beabstandete Seitenwände, insbesondere Zargen, eine Schubladenfront, eine Schubladenrückwand und ein Schubladenboden. Bevorzugterweise umschließen die fünf vorangegangen genannten Elemente des bewegbaren Möbelteils einen Schubladeninnenraum.

Vorstellbar ist auch, dass das bewegbare Möbelteil mittels einer Bewegungsvorrichtung an einem Möbelkorpus des Möbels beweglich gelagert ist. Denkbar ist weiterhin, dass das Möbelteilsteuerungsmodul dazu ausgebildet ist, an der Bewegungsvorrichtung angeordnet zu werden. Beispielsweise ist die Bewegungsvorrichtung als eine Schubladenführung, z.B. als ein Auszug, insbesondere als ein Vollauszug, vorhanden.

Vorteilhafterweise ist das bewegbare Möbelteil mittels der Antriebseinheit der Antriebsvorrichtung relativ zum Möbelkorpus des Möbels bewegbar, insbesondere antreibbar. Beispielsweise ist das bewegbare Möbelteil mittels der Antriebseinheit der Antriebsvorrichtung von einem geschlossenen Zustand am Möbelkorpus des Möbels in einen geöffneten Zustand am Möbelkorpus des Möbels bewegbar oder umgekehrt.

### Figurenbeschreibung

Ein Ausführungsbeispiel wird anhand der nachstehenden schematischen Zeichnungen unter Angabe weitere Einzelheiten und Vorteile näher erläutert.

Es zeigen:
- Figur 1: ein Möbelteilsteuerungsmodul eines erfindungsgemäßen Systems,
- Figur 2: eine externe Kontrolleinrichtung und
- Figur 3: in einer perspektivische Ansicht von seitlich vorne oben ein Möbel mit einem Möbelteilsteuerungsmodul.

Ein Möbelteilsteuerungsmodul 1 ist in Figur 1 gezeigt. Das Möbelteilsteuerungsmodul 1 umfasst eine Sende- und Empfangseinheit 2, welche eine Datenschnittstelle 3 aufweist und ein Kontrollmodul 5. Die Sende- und Empfangseinheit 2 ist innerhalb eines Gehäuses 4 des Möbelteilsteuerungsmoduls 1 ausgebildet. Außerdem umfasst das Möbelteilsteuerungsmodul 1, insbesondere am Gehäuse 4 ein Identifikationsorgan 6. Vorteilhafterweise ist das Identifikationsorgan 6 an einer Außenseite 7 des Gehäuses 4 befestigt.

In Figur 2 ist eine externe Kontrolleinrichtung 8 gezeigt, welche eine Kontrolleinheit 9, eine Eingabeeinheit 16 und eine Datenschnittstelle 11 aufweist. Die Kontrolleinheit 9 umfasst ein Speichermodul 10. Die Kontrolleinrichtung 8 ist beispielsweise als ein Mobiltelefon ausgebildet.

In Figur 3 ist ein Möbel 12 umfassend einen Möbelkorpus 13 und ein bewegbares Möbelteil 14 in Form einer Schublade abgebildet. Das bewegbare Möbelteil 14 ist in Figur 3 in einem geöffneten Zustand relativ zum Möbelkorpus 13 des Möbels 12 gezeigt. Beispielsweise ist das bewegbare Möbelteil 14 über einen Vollauszug 22 beweglich am Möbelkorpus 13 gelagert. Am Möbel 12 ist beispielsweise ein Möbelteilsteuerungsmodul 15 angeordnet. Das bewegbare Möbelteil 14 umfasst zwei Seitenwände 17 in Form von Zargen, eine Schubladenrückwand 18, eine Schubladenfront 19, sowie einen Schubladenboden 20.

Bevorzugterweise ist am Möbel 12 eine Antriebsvorrichtung 21 vorhanden, um das bewegbare Möbelteil 14 aus einem geschlossenen Zustand relativ zum Möbelkorpus 13 in den in Figur 3 gezeigten geöffneten Zustand zu bewegen oder umgekehrt.

### Bezugszeichenliste

- 1: Möbelteilsteuerungsmodul
- 2: Sende- und Empfangseinheit
- 3: Datenschnittstelle
- 4: Gehäuse
- 5: Kontrollmodul
- 6: Identifikationsorgan
- 7: Außenseite
- 8: Kontrolleinrichtung
- 9: Kontrolleinheit
- 10: Speichermodul
- 11: Datenschnittstelle
- 12: Möbel
- 13: Möbelkorpus
- 14: bewegbares Möbelteil
- 15: Möbelteilsteuerungsmodul
- 16: Eingabeeinheit
- 17: Seitenwand
- 18: Schubladenrückwand
- 19: Schubladenfront
- 20: Schubladenboden
- 21: Antriebsvorrichtung
- 22: Vollauszug

## Patentansprüche

1. System umfassend ein Möbelteilsteuerungsmodul (1) und eine externe Kontrolleinrichtung (8), wobei das Möbelteilsteuerungsmodul (1) zum Steuern eines bewegbaren Möbelteils (14) eines Möbels (12) ausgebildet ist, wobei das Möbelteilsteuerungsmodul (1) eine Sende- und Empfangseinheit (2) aufweist, wobei die Sende- und Empfangseinheit (2) eine Datenschnittstelle (3) umfasst, wobei die Datenschnittstelle (3) dazu ausgebildet ist, Informationen von der externen Kontrolleinrichtung (8) zu empfangen und Informationen an die externe Kontrolleinrichtung (8) zu senden, wobei die Datenschnittstelle (3) dazu ausgebildet ist, die Informationen drahtlos zu empfangen oder zu übermitteln, wobei das Möbelteilsteuerungsmodul (1) ein Kontrollmodul (5) aufweist, wobei das Kontrollmodul (5) auf Basis der über die Datenschnittstelle (3) von der Kontrolleinrichtung (8) empfangenen Informationen das bewegbare Möbelteil (14) steuert, wobei das Möbelteilsteuerungsmodul (1) ein Identifikationsorgan (6) aufweist, mittels welchem das Möbelteilsteuerungsmodul (1) identifizierbar ist, wobei das Identifikationsorgan (6) als ein RFID-Element ausgebildet ist oder wobei das Identifikationsorgan (6) als ein RFID-Element und als ein Zeichen vorhanden ist, welches optoelektronisch auslesbar ausgebildet ist, **dadurch gekennzeichnet, dass** die Kontrolleinrichtung (8) dazu ausgebildet ist, eine Information des Identifikationsorgans (6) auszulesen oder vom Identifikationsorgan (6) zu empfangen, wobei das System dazu ausgebildet ist, die ausgelesene oder empfangene Information mit einer Datenbank abzugleichen, um damit eine Echtheit des Möbelteilsteuerungsmoduls (1) zu verifizieren und bei Echtheit des Möbelteilsteuerungsmoduls (1) eine Einbindung des Möbelteilsteuerungsmoduls (1) in das System zuzulassen, wobei die Kontrolleinrichtung (8) eine Kontrolleinheit (9) und eine Datenschnittstelle (3) aufweist, wobei die Datenschnittstelle (3) dazu ausgebildet ist, Informationen vom Möbelteilsteuerungsmodul (1) zu empfangen und Informationen an das Möbelteilsteuerungsmodul (1) zu senden, wobei die Kontrolleinheit (9) ein Speichermodul (10) aufweist, um Informationen zu speichern, wobei die Kontrolleinrichtung (8) eine Eingabeeinheit (16) aufweist, um eine Information durch einen Benutzer festzulegen, welche an das Möbelteilsteuerungsmodul (1) gesendet werden soll.

2. System nach dem vorangegangenen Anspruch 1, **dadurch gekennzeichnet, dass** die Kontrolleinrichtung (8) als ein Mobilgerät ausgebildet ist, insbesondere als ein Mobiltelefon oder als ein Tablet.

3. System nach einem der vorangegangenen Ansprüche, **dadurch gekennzeichnet, dass** das Identifikationsorgan (6) an einer Außenseite (7) eines Gehäuses (4) des Möbelteilsteuerungsmoduls (1) angeordnet ist.

4. System nach einem der vorangegangenen Ansprüche, **dadurch gekennzeichnet, dass** das Möbelteilsteuerungsmodul (1) ausgebildet ist, an eine Antriebsvorrichtung zum Antreiben eines bewegbaren Möbelteils (14), insbesondere auswechselbar, angeordnet zu werden.

## Claims

1. System comprising a furniture part control module (1) and an external monitoring device (8), wherein the furniture part control module (1) is designed to control a movable furniture part (14) of an item of furniture (12), wherein the furniture part control module (1) has a transmitting and receiving unit (2), wherein the transmitting and receiving unit (2) comprises a data interface (3), wherein the data interface (3) is designed to receive information from the external monitoring device (8) and to transmit information to the external monitoring device (8), wherein the data interface (3) is designed to wirelessly receive or transmit the information, wherein the furniture part control module (1) has a monitoring module (5), wherein the monitoring module (5) controls the movable furniture part (14) on the basis of the information received from the monitoring device (8) via the data interface (3), wherein the furniture part control module (1) has an identification element (6) which can be used to identify the furniture part control module (1), wherein the identification element (6) is in the form of an RFID element, or wherein the identification element (6) is present as an RFID element and as a sign which can be optoelectronically read, **characterized in that** the monitoring device (8) is designed to read information from the identification element (6) or to receive information from the identification element (6), wherein the system is designed to compare the read or received information with a database in order to thus verify an authenticity of the furniture part control module (1) and, if the furniture part control module (1) is authentic, to allow the furniture part control module (1) to be incorporated in the system, wherein the monitoring device (8) has a monitoring unit (9) and a data interface (3), wherein the data interface (3) is designed to receive information from the furniture part control module (1) and to transmit information to the furniture part control module (1), wherein the monitoring unit (9) has a storage module (10) for storing information, wherein the monitoring device (8) has an input unit (16) for a user to specify information that is intended to be transmitted to the furniture part control module (1).

2. System according to the preceding Claim 1, **characterized in that** the monitoring device (8) is in the form of a mobile device, in particular a mobile telephone or a tablet.

3. System according to one of the preceding claims, **characterized in that** the identification element (6) is arranged on an outside (7) of a housing (4) of the furniture part control module (1).

4. System according to one of the preceding claims, **characterized in that** the furniture part control module (1) is designed to be arranged, in particular replaceably, on a drive apparatus for driving a movable furniture part (14).

## Revendications

1. Système comprenant un module de commande de pièce de meuble (1) et un mécanisme de contrôle extérieur (8), le module de commande de partie de meuble (1) étant conçu pour commander une partie de meuble mobile (14) d'un meuble (12), le module de commande de partie de meuble (1) comportant une unité d'émission et de réception (2), l'unité d'émission et de réception (2) comprenant une interface de données (3), l'interface de données (3) étant conçue pour recevoir des informations du mécanisme de contrôle extérieur (8) et pour envoyer des informations au mécanisme de contrôle extérieur (8), l'interface de données (3) étant conçue pour recevoir ou transmettre les informations sans fil, le module de commande de partie de meuble (1) comportant un module de contrôle (5), le module de contrôle (5) commandant la partie de meuble mobile (14) sur la base des informations reçues du mécanisme de contrôle (8) par le biais de l'interface de données (3),
le module de commande de partie de meuble (1) comportant un organe d'identification (6) permettant d'identifier le module de commande de partie de meuble (1), l'organe d'identification (6) étant conçu comme un élément RFID ou l'organe d'identification (6) se présentant sous la forme d'un élément RFID et d'un caractère qui est lisible par des moyens optoélectroniques, **caractérisé en ce que** le mécanisme de contrôle (8) est conçu pour lire une information de l'organe d'identification (6) ou pour recevoir celle-ci de l'organe d'identification (6), le système étant conçu pour comparer l'information lue ou reçue à une base de données afin de vérifier ainsi l'authenticité du module de commande de pièce de meuble (1) et, si le module de commande de pièce de meuble (1) est authentique, pour permettre l'intégration du module de commande de pièce de meuble (1) dans le système, le mécanisme de contrôle (8) comportant une unité de contrôle (9) et une interface de données (3), l'interface de données (3) étant conçue pour recevoir des informations du module de commande de pièce de meuble (1) et pour envoyer des informations au module de commande de pièces de meuble (1), l'unité de contrôle (9) comportant un module de mémorisation (10) destiné à mémoriser des informations, le mécanisme de contrôle (8) comportant une unité d'entrée (16) pour qu'un utilisateur spécifie une information à envoyer au module de commande de pièces de meuble (1).

2. Système selon la revendication 1 précédente, **caractérisé en ce que** le mécanisme de contrôle (8) est conçu comme un appareil mobile, notamment comme un téléphone mobile ou comme une tablette.

3. Système selon l'une des revendications précédentes, **caractérisé en ce que** l'organe d'identification (6) est disposé sur un côté extérieur (7) d'un boîtier (4) du module de commande de pièce de meuble (1).

4. Système selon l'une des revendications précédentes, **caractérisé en ce que** le module de commande de pièce de meuble (1) est conçu pour être disposé sur un dispositif d'entraînement d'une pièce de meuble mobile (14), notamment de manière remplaçable.
